# EUROPÄISCHE PATENTSCHRIFT

(11) **EP 2 481 128 B1**
(45) Veröffentlichungstag und Bekanntmachung des Hinweises auf die Patenterteilung: **10.10.2018**
(21) Anmeldenummer: 10763587.2
(22) Anmeldetag: 17.08.2010
(51) Int. Cl.: H01R 13/00

(54) **STECKKUPPLUNG**
PLUG-IN COUPLING
ACCOUPLEMENT MÂLE/FEMELLE

(30) Priorität: 23.09.2009 DE 102009042569
(43) Veröffentlichungstag der Anmeldung: 01.08.2012
(73) Patentinhaber: Schlögl, Stefan, 92533 Wernberg-Köblitz (DE)
(72) Erfinder: SCHLÖGL, Gerhard, 92533 Wernberg (DE)
(74) Vertreter: Glück Kritzenberger Patentanwälte PartGmbB
(86) Internationale Anmeldenummer: PCT/DE2010/000968
(87) Internationale Veröffentlichungsnummer: WO 2011/035755

(56) Entgegenhaltungen:
- DE-C1- 19 916 984
- US-A- 5 810 048

## Beschreibung

Die Erfindung betrifft eine Steckkupplung gemäß dem Oberbegriff des Patentanspruches 1.

Im Bereich der Kraftfahrzeuge, Nutzfahrzeuge, Bau- und Landmaschinen erfolgt bislang die Energieübertragung höherer Leistungen über hydraulische und/oder mechanische Konzepte. Zunehmend gibt es Bestrebungen, beim Fahrantrieb sowie beim Antrieb von Nebenaggregaten Elektromotore einzusetzen, deren elektrische Energie von einem Generator bereitgestellt wird, der durch einen Verbrennungsmotor angetrieben wird. Hierzu ist es notwendig am Fahrzeug ein elektrisches Netz vorzusehen, an das beliebige elektrische Erzeuger und Verbraucher wie beispielsweise Generator, Fahrantrieb, Nebenabtriebe oder elektrisch angetriebene Arbeitsgeräte angekoppelt werden können.

Um hohe elektrische Leistungen in einem derartigen elektrischen Netz übertragen zu können, ist es vorteilhaft die elektrischen Leiter mittels einer Kühlflüssigkeit zu kühlen, um damit den notwendigen Leiterquerschnitt bei einer vorgegebenen, zu übertragenden Leistung minimieren zu können.

Als Schnittstelle zwischen den einzelnen elektrischen Erzeugern und Verbrauchern sind Kupplungen erforderlich, die neben einer elektrischen Verbindung auch eine Verbindung der jeweiligen Kühlkanäle der elektrischen Kabel herstellen.
Die US5,810,048 offenbart eine Kupplung für Unterwasser-Anwendungen, bei der ein Innenleiter von einem elektrisch leitfähigem Fluid umgeben ist.
Ausgehend hiervon liegt der Erfindung die Aufgabe zugrunde, eine Steckkupplung anzugeben, die ein einfach handhabbares, vielfach durchführbares Lösen und Verbinden der Steckkupplungselemente unter Berücksichtigung der übertragenen hohen elektrischen Leistungen ermöglicht. Die Aufgabe wird ausgehend vom Oberbegriff des Patentanspruchs 1 durch dessen kennzeichnende Merkmale gelöst. Unter hohen elektrischen Leistungen werden im Rahmen dieser Erfindung Leistungen im Bereich von 50KW bis 300KW bei einer elektrischen Stromstärke von 50A bis 400A verstanden.

Der wesentliche Aspekt der erfindungsgemäßen Steckkupplung ist darin zu sehen, dass die Kupplungsdose und der Kupplungsstecker wenigstens einen zumindest abschnittweise elektrisch leitfähigen Innenleiter aufweisen, der zumindest abschnittsweise von einem Fluidkanal umgeben ist und dass in der Kupplungsdose und im Kupplungsstecker jeweils Mittel vorgesehen sind, die zum flüssigkeitsdichten Verschließen des Fluidkanals im entkoppelten Zustand und zum Herstellung eines durchgehenden Fluidkanals im gekoppelten Zustand ausgebildet sind. Bevorzugt sind die Mittel durch federbelastete und verschiebbare Ventilkörper gebildet, die im gekoppelten Zustand derart verschoben sind, dass die Steckkupplung einen durchgehenden Fluidkanal bildet. Hierbei ist zumindest einer der Ventilkörper zur Bildung einer elektrisch leitenden Verbindung zwischen den Innenleitern der Kupplungsdose und des Kupplungssteckers ausgebildet. Die beschriebene Steckkupplung ist besonders einfach zu stecken und lösen und bietet darüber hinaus eine äußert zuverlässige Herstellung der elektrischen Verbindung bei näherungsweise gleichzeitiger Herstellung eines durchgehenden Fluidkanals. Hierbei ist der Ventilkörper des Kupplungssteckers vorteilhaft zumindest teilweise durch den Innenleiter gebildet.

Die Kupplungsdose weist ein Kupplungsdosengehäuse auf und zwischen dem Innenleiter und dem Kupplungsdosengehäuse ist der Ventilkörper verschiebbar angeordnet, der bevorzugt hülsenartig ausgebildet ist. Ferner ist Ventilkörper besonders vorteilhaft über eine elektrisch leitende Kontakthülse elektrisch isoliert mit der Kupplungsdose verbunden. Die Kontakthülse umgibt den Innenleiters der Kupplungsdose auf einer Teillänge und ist gegenüber diesem verschiebbar vorgesehen.

Weiterhin vorteilhaft ist der Innenleiter der Kupplungsdose mehrteilig ausgebildet, und zwar weist dieser zumindest zwei Innenleiterelemente auf, die elektrisch isoliert miteinander verbunden sind. Vorzugsweise sind die zumindest zwei Innenleiterelemente durch einen Stift aus elektrisch isolierendem Material, insbesondere einem Keramikstift miteinander verbunden. Im gekoppelten Zustand sind die zwei Innenleiterelemente elektrisch leitend über die Kontakthülse verbunden sind, wobei die die beiden Innenleiterelemente im gekoppelten Zustand elektrisch leitend verbindende Kontakthülse die mit dem Ventilkörper der Kupplungsdose verbundene Kontakthülse ist.

Besonders vorteilhaft sind der Kupplungsstecker und die Kupplungsdose derart ausgebildet, dass beim Übergang vom entkoppelten Zustand in den gekoppelten Zustand zunächst die Fluidverbindung und anschließend die elektrische Verbindung zwischen dem Kupplungsstecker (2) und der Kupplungsdose hergestellt werden.

Zudem ergeben sich Weiterbildungen, Vorteile und Anwendungsmöglichkeiten der Erfindung auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht. Es zeigen:
- Fig. 1: beispielhaft eine erfindungsgemäße Steckkupplung im entkoppelten Zustand in einer seitlichen Schnittdarstellung;
- Fig. 2: beispielhaft eine erfindungsgemäße Steckkupplung im gekoppelten Zustand in einer seitlichen Schnittdarstellung;
- Fig. 3: beispielhaft eine erfindungsgemäße Kupplungsdose im entkoppelten Zustand in einer seitlichen Schnittdarstellung;
- Fig. 4: beispielhaft ein erfindungsgemäßer Kupplungsstecker im entkoppelten Zustand in einer seitlichen Schnittdarstellung;
- Fig. 5: beispielhaft und schematisch der elektrische Stromfluss durch eine erfindungsgemäße Steckkupplung;
- Fig. 6: beispielhaft und schematisch der Fluidfluss durch eine erfindungsgemäße Steckkupplung;
- Fig. 7: beispielhaft die elektrische Kontaktierung der Innenleiter über die Kontakthülse mittels der Federkontakte;
- Fig. 8: beispielhaft die Anordnung zweier Kupplungsstecker an einer Kupplungssteckerplatte in einer perspektivischen Ansicht;
- Fig. 9: beispielhaft die Anordnung zweier Kupplungsdosen an einer Kupplungsdosenplatte in einer perspektivischen Ansicht.

In Figur 1 sind eine erfindungsgemäße Steckkupplung 1 in entkoppeltem Zustand und in Figur 2 in gekoppeltem Zustand jeweils in seitlichen Schnittdarstellungen gezeigt. Die Steckkupplung 1, die zur Übertragung elektrischer Energie hoher Leistung sowie der gleichzeitigen Übertragung eines unter Druck stehenden Fluids ausgebildet ist, besteht aus zumindest einem Kupplungsstecker 2 und zumindest einer Kupplungsdose 3, wobei der Kupplungsstecker 2 zumindest teilweise in die Kupplungsdose 3 zur Herstellung eines gekoppelten Zustands einführbar ist und aus der Kupplungsdose 3 zu Herstellung eines entkoppelten Zustands wiederum entnehmbar ist.

Erfindungsgemäß weist die Kupplungsdose 3 und der Kupplungsstecker 2 wenigstens einen zumindest abschnittsweise elektrisch leitfähigen Innenleiter 4, 5 auf, der von einem Fluidkanal 6, vorzugsweise ringförmig umgeben ist. Des Weiteren sind sowohl im Kupplungsstecker 2 als auch in der Kupplungsdose 3 jeweils ein Ventilkörper 7, 8 angeordnet, die zum Verschließen des Fluidkanals 6 im entkoppelten Zustand der Steckkupplung 1 ausgebildet sind.

Die Ventilkörper 7, 8 sind hierbei verschiebbar innerhalb der Kupplungsdose 3 bzw. des Kupplungssteckers 2 angeordnet und werden im entkoppelten Zustand mittels Federn 14, 15, die insbesondere Spiralfedern sein können, derart positioniert, dass der Kupplungsstecker 2 durch den Ventilkörper 7 und die Kupplungsdose 3 durch den Ventilkörper 8 am Kupplungssteckerende 2.1 bzw. am Kupplungsdosenende 3.1 flüssigkeitsdicht verschlossen werden.

Beim Einführen des Kupplungssteckers 2 in die Kupplungsdose 3 wird der Ventilkörper 7 innerhalb des Kupplungssteckers 2 und der Ventilkörper 8 innerhalb der Kupplungsdose 3 derart verschoben, dass die Steckkupplung 1 im gekoppelten Zustand einen durchgehenden Fluidkanal bildet. Durch die Verschiebung der Ventilkörper 7, 8 wird neben der Herstellung eines durchgängigen Fluidkanals 6 durch die Steckkupplung 1 auch eine elektrische Verbindung zwischen den Innenleitern 4, 5 des Kupplungssteckers 2 und der Kupplungsdose 3 hergestellt.

Im Folgenden wird detailliert der Aufbau der Kupplungsdose 3 und des Kupplungssteckers 2 anhand der Figuren 3 und 4 beispielhaft beschrieben.

Die Kupplungsdose 3 besteht aus einem im wesentlichen rohrförmigen Kupplungsdosengehäuse 3.2, das am ersten Kupplungsdosenende 3.1 eine kreisrunde Öffnung mit einem Durchmesser d aufweist, welche durch den im Frontquerschnitt kreisringförmig ausgebildeten, eine kreisrunde Öffnung des Durchmessers b aufweisenden Ventilkörper 8 und das in dieser Öffnung aufgenommene, erste Innenleiterelement 5.1 mit dessen verdicktem Ende 5.1.1 flüssigkeitsdicht verschlossen wird. Sowohl das erste Innenleiterelement 5.1 als auch die daran anschließenden zweiten und dritten Innenleiterelemente 5.2, 5.3 als auch der Ventilkörper 8 sind hierbei konzentrisch zur Längsachse LA1 der Kupplungsdose 3 angeordnet. Der auf dem Innenleiter 5 geführte, diesen umfangsseitig umschließende Ventilkörper 8 ist zwischen dem Innenleiter 5 und dem Kupplungsdosengehäuse 3.2 verschiebbar geführt. Zum flüssigkeitsdichten Verschließen weist das Kupplungsdosengehäuse 3.2 an seiner Innenseite 3.2.1 im Bereich des ersten Kupplungsdosenendes 3.1 eine Nut 3.2.2 zur Aufnahme einer Dichtung 16 auf, wobei sowohl die Nut 3.2.2 als auch die Dichtung 16 vorzugsweise ringförmig um den Ventilkörper 8 umlaufend ausgebildet sind.

Der Ventilkörper 8 weist an seiner der Innenseite 3.2.1 des Kupplungsdosengehäuses 3.2 zugewandten äußeren Umfangsseite beispielsweise eine erste und zweite Stufung 8.1, 8.2 auf, so dass drei Teilbereiche an der äußeren Umfangsseite des Ventilkörpers 8 entstehen, die vorzugsweise konzentrisch zur Längsachse LA1 der Kupplungsdose 3 und mit unterschiedlichem radialem Abstand zu dieser Längsachse LA1 verlaufen.

Die erste Stufung 8.1 ist hierbei der Stufung 3.2.3 der Innenseite 3.2.1 des Kupplungsdosengehäuses 3.2 angepasst. Der Außendurchmesser d des Ventilkörpers 8 im Teilbereich 8.3 des Ventilkörpers 8 ist an den Durchmesser d der Öffnung des Kupplungsdosengehäuses 3.2 am ersten Kupplungsdosenende 3.1 angepasst. Dadurch dichtet die Dichtung 16 gegenüber dem Teilbereich 8.3 des Ventilkörpers 8 umfangseitig ab und verschließt an dieser Grenzfläche die Kupplungsdose 3 im Bereich des ersten Kupplungsdosenendes 3.1 flüssigkeitsdicht.

Die dem Innenleiter 5 zugewandte Innenumfangsseite des Ventilkörpers 8 ist ebenfalls gestuft ausgebildet, und zwar mit einem dem ersten Kupplungsdosenende 3.1 naheliegenden ersten Innenseitenbereich 8.5 und einen durch eine Stufung 8.7 getrennten zweiten Innenseitenbereich 8.6. Der erste Innenseitenbereich 8.5 und der zweite Innenseitenbereich 8.6 verlaufen hierbei konzentrisch zur Längsachse LA1, wobei der erste Innenseitenbereich 8.5 einen geringeren Abstand zur Längsachse LA1 als der zweite Innenseitenbereich 8.6 aufweist. Der erste Innenseitenbereich 8.5 hat hierbei einen Abstand von b/2 zur Längsachse LA1, so dass der Kopfbereich 5.1.1 des ersten Innenleiterelements 5.1, der einen Durchmesser b hat, passgenau im Inneren des Ventilkörpers 8 im entkoppelten Zustand aufgenommen ist. Das erste Innenleiterelement 5.1 weist zur Aufnahme einer umlaufenden Dichtung 16 im Kopfbereich 5.1.1 eine umlaufende Nut 5.1.1.1 auf. Mittels dieser Dichtung 16 wird die Grenzfläche zwischen dem Ventilkörper 8 und dem Kopfbereich 5.1.1 des ersten Innenleiterelements 5.1 flüssigkeitsdicht verschlossen.

Im dem vom ersten Kupplungsdosenende 3.1 abgewandten Ende des Kopfbereichs 5.1.1 verjüngt sich das erste Innenleiterelement 5.1 und geht in einen Innenleiterbereich 5.1.2 zylindrischer Form mit einem Außendurchmesser c über. Der Innenleiterbereich 5.1.2 ist hierbei über eine Teillänge von einer elektrisch leitenden, rundrohrförmig ausgebildeten Kontakthülse 11 umgeben, die über einen elektrisch nicht leitenden Isolierkörper 17, beispielsweise aus Kunststoff, mit dem Ventilkörper 8 im zweiten Innenseitenbereich 8.6 fest verbunden ist. Der Isolierkörper 17 weist hierbei vorzugsweise mehrere parallel zur Längsachse LA1 verlaufende Strömungskanäle auf, durch die im gekoppelten Zustand der Steckkupplung 1 ein Fluidfluss ermöglicht wird.

Im gezeigten Ausführungsbeispiel ist der Innenleiter 5 der Kupplungsdose 3 aus mehreren, vorzugsweise aus drei Innenleiterelementen 5.1, 5.2, 5.3 gebildet. Um eine Spannungsfreiheit der berührbaren Flächen der Steckkupplung 1 im entkoppelten Zustand zu erreichen, sind die ersten bis dritten Innenleiterelemente 5.1, 5.2, 5.3 durch Isolierkörper 18, 19 sowie das erste Innenleiterelement 5.1 vom zweiten Innenleiterelement 5.2 durch einen Stift aus elektrisch isolierendem Material, insbesondere einen Keramikstift 10 aus Zirkonoxid, voneinander galvanisch getrennt. An den beiden Stirnseiten des Isolierkörpers 18 sind jeweils zumindest eine, vorzugsweise mehrere Federkontakte 13 angeordnet, und zwar in Nuten, so dass die um die ersten bzw. zweiten Innenleiterelemente 5.1, 5.2 umfangseitig umlaufenden Federkontakte 13 teilweise in die ersten bzw. zweiten Innenleiterelemente 5.1, 5.2 eingelassen sind. Mittels dieser Konstruktion ist im entkoppelten Zustand der Steckkupplung 1 eine galvanische Trennung des ersten und zweiten Innenleiterelementes auch bei Übertragung von elektrischer Energie hoher Leistung gewährleistet und im gekoppelten Zustand durch Verschiebung der Kontakthülse 11 über den Isolierkörper 18 und die daran angrenzenden Federkontakte 13 ein elektrischer Kurzschluss des Isolierkörpers 18 bzw. des Keramikstifts 10 erreicht, so dass die ersten und zweiten Innenleiterelemente 5.1, 5.2 elektrisch leitend miteinander verbunden sind.

Zur lagerichtigen Fixierung des zweiten Innenleiterelements 5.2 und des damit verbundenen ersten Innenleiterelements 5.1 ist innerhalb des Kupplungsdosengehäuses 3.2 ist eine Isolierscheibe 21 vorgesehen, die vorzugsweise aus elektrisch isolierendem, glasfaserverstärktem Kunststoff hergestellt ist. Die Isolierscheibe 21 weist hierbei vorzugsweise mehrere entlang der Längsachse LA1 weisende Strömungskanäle zur Herstellung eines durch die Kupplungsdose 3 durchgängigen Fluidkanals 6 im gekoppelten Zustand der Steckkupplung 1 auf. Die Isolierscheibe 21 sorgt hierbei sowohl für eine konzentrische Ausrichtung der Innenleiterelemente 5.1, 5.2 innerhalb des Kupplungsdosengehäuses 3.2 als auch für eine Verschiebesicherung derselben.

Aufgrund der hohen elektrischen Isolationsfähigkeit der Isolierscheibe 21 ist der Innenleiter 5, insbesondere das zweite Innenleiterelement 5.2 galvanisch gegenüber dem elektrisch leitfähigen, vorzugsweise aus Stahl gebildeten Kupplungsdosengehäuse 3.2 getrennt vorgesehen. Zwischen der Isolierscheibe 21 und dem Ventilkörper 8 ist eine vorgespannte, vorzugsweise konzentrisch um die und beabstandet zur Längsachse LA1 gewendelte Feder 15, insbesondere eine Druckfeder, angeordnet. Diese stützt sich in ihrem Fußbereich an der Seitenfläche der Isolierscheibe 21 und im Kopfbereich an der zweiten Stufung 8.2 des Ventilkörpers 8 ab, so dass dieser Ventilkörper 8 im entkoppelten Zustand, d.h. bei aus der Kupplungsdose 3 herausgezogenen Kupplungsstecker 2 in Richtung dem ersten Kupplungsdosenende 3.1 gedrückt wird, und dabei bedingt durch die erste Stufung 8.1 des Ventilkörpers 8, die mit der Stufung 3.2.3 der Innenseite 3.2.1 des Kupplungsdosengehäuses 3.2 zusammenwirkt, am ersten Kupplungsdosenende 3.1 bündig abschließt. Beim Einführen des Kupplungssteckers 2 in die Kupplungsdose 3 wird der Ventilkörper 8 entgegen der Federkraft der Feder 15 entlang der Längsachse LA1 der Kupplungsdose 3 in deren Inneres verschoben, wobei der Ventilkörper 8 aufgrund der Kontakthülse 11 auf dem Innenleiterbereich 5.1.2 des ersten Innenleiterelements 5.1 geführt wird.

Bei der im Ausführungsbeispiel gezeigten Kupplungsdose 3 ist in einem Mittelbereich, der von den Isolierscheiben 21, 22 seitlich begrenzt wird, in etwa mittig zwischen diesen Isolierscheiben 21, 22 und konzentrisch zur Längsachse LA1 ein Isolierkörper 19 angeordnet, der das zweite und dritte Innenleiterelement 5.2, 5.3 zueinander beabstandet und elektrisch voneinander isoliert. In das zweite und dritte Innenleiterelement 5.2, 5.3 sind vorzugsweise im rechten Winkel zur Längsachse LA1 Bohrungen eingebracht, in welche Bolzen 23 mit ihren freien Enden eingreifen. Diese Bolzen 23 sind vorzugsweise als Relaisbrücken ausgebildet und näherungsweise rechtwinklig aus dem Kupplungsdosengehäuse 3.2 geführt, wobei die Durchdringungsstellen der Bolzen 23 durch das Kupplungsdosengehäuse 3.2 elektrisch isoliert gegenüber dem Kupplungsdosengehäuse 3.2 und flüssigkeitsdicht ausgeführt sind. Mittels dieser Bolzen 23 wird dabei der Innenleiter 5 aus dem Kupplungsdosengehäuse 3.2 geführt, so dass ein Stromfluss durch die Kupplungsdose nur dann gewährleistet ist, wenn die beispielsweise als Relaisbrücken dienenden Bolzen 23 über ein außerhalb des Kupplungsdosengehäuses angeordnetes elektrisches Verbindungsmittel, vorzugsweise ein Relais überbrückt werden. Damit kann eine elektrisch ansteuerbare Sicherheitseinrichtung geschaffen werden, die neben vorhandenen mechanischen Schutzreinrichtungen eine elektrische Strom- und Spannungslosschaltung des Innenleiters 5 der Kupplungsdose 3 ermöglicht.

An die Isolierscheibe 22 anschließend weist das Kupplungsdosengehäuse 3.2 an seinem zweiten Kupplungsdosenende 3.3 ein Innengewinde 24 auf, in welches eine Reduzierhülse 25 mit ihrem am freien Ende 25.1 angeordneten Außengewinde einschraubbar ist. Um die Verbindung des zweiten Kupplungsdosenendes 3.3 mit dem freien Ende 25.1 der Reduzierhülse 25 flüssigkeitsdicht auszubilden, ist eine Dichtung 16 zwischen diesen Elementen vorgesehen, welche vorzugsweise in einer Nut oder Einkerbung lagerichtig auf der Reduzierhülse 25 gehalten ist. Das freie Ende 25.2 der Reduzierhülse 25 weist einen verringerten Durchmesser gegenüber dem freien Ende 25.1 auf und dient dem Anschluss einer Schlaucharmatur, die Teil eines flüssigkeitsgekühlten elektrischen Kabels ist, bei dem ein elektrischer Leiter umfangseitig von einem Flüssigkeitskanal umgeben ist, in dem ein unter Druck stehendes Fluid geführt werden kann. Das freie Ende 25.2 weist hierbei an seiner äußeren Umfangsseite ein Außengewinde auf, so dass eine Schlaucharmatur auf die Reduzierhülse 25 vorzugsweise flüssigkeitsdicht aufgeschraubt werden kann.

Das zum größeren Teil im Bereich der Reduzierhülse 25 konzentrisch innerhalb dieser aufgenommene Innenleiterelement 5.3, das von der Isolierscheibe 22 lagerichtig innerhalb des Kupplungsdosengehäuses 3.2 sowie der Reduzierhülse 25 gehalten wird und Strömungskanäle zum Durchfluss des Fluids aufweist, besitzt an seinem im Bereich des freien Endes 25.2 der Reduzierhülse 25 gelegenen freien Ende 5.3.1 zumindest eine, vorzugsweise ein Paar von nebeneinanderliegenden Federkontakten 13. Diese Federkontakte 13 sind in Nuten bzw. Einkerbungen des dritten Innenleiterelements 5.3 zumindest teilweise aufgenommen und werden dadurch lagerichtig fixiert. Diese Federkontakte 13 dienen zur Herstellung eines elektrischen Kontaktes zu einem Innenleiter, der innerhalb einer auf die Reduzierhülse aufgebrachten Schlaucharmatur angeordnet ist. Der Innenleiter der Schlaucharmatur kann hierbei beispielsweise ein sacklochartiges Ende des Innenleiters auf das freie Ende 5.3.1 des dritten Innenleiterelements aufgeschoben werden Die Federkontakte 13 stellen eine sehr gut leitende elektrische Verbindung zwischen diesen Elementen her.

In Fig. 4 ist ein erfindungsgemäßer Kupplungsstecker 2 der Steckkupplung 1 in einer seitlichen Schnittdarstellung entlang der Längsachse LA2 gezeigt. Der Kupplungsstecker 2 weist ein Kupplungssteckergehäuse 2.2 auf, das als Hohlkörper mit seinen inneren und äußeren Umfangsseiten im Wesentlichen rotationssymmetrisch zur Längsachse LA2 ausgebildet ist. Das erste Kupplungssteckerende 2.1 des Kupplungssteckergehäuses 2.2 ist zum Einführen in die Kupplungsdose 3 zur Bildung des gekoppelten Zustands der Steckkupplung 1 ausgebildet. Hierzu weist das erste Kupplungssteckerende 2.1 des Kupplungssteckergehäuses 2.2 stirnseitig eine ringförmig ausgebildete Stirnfläche 2.4 mit einer Ringstärke a auf. Die Kreisringgeometrie der Stirnfläche 2.4 ist hierbei näherungsweise dimensionsgleich mit der Stirnfläche 8.8 des Ventilkörpers 8, wobei beim Einführen des Kupplungssteckers 2 in die Kupplungsdose 3 die Stirnflächen 2.4, 8.8 des Kupplungssteckergehäuses 2.2 bzw. des Ventilkörpers 8 gegeneinander anliegen.

Das erste Kupplungssteckerende 2.1 weist abgesehen von einer Phase eine zylindrische Außenform mit einem Durchmesser d auf, der näherungsweise dimensionsgleich mit der Öffnung des Kupplungsdosengehäuses 3.2 am ersten Kupplungsdosenende 3.1 ist. Das Kupplungssteckergehäuse 2.2 weist nach einer Einstecktiefe t (vom ersten Kupplungssteckerende 2.1 gemessen) eine Stufung 2.5 auf, die einen Anschlag für das erste Kupplungsdosenende 3.1 ausbildet und als Einführbegrenzung des Kupplungssteckers 2 in die Kupplungsdose 3 dient, d.h. im gekoppelten Zustand der Steckkupplung 1 liegt die Stufung 2.5 an der Stirnseite des ersten Kupplungssteckerendes 3.1 an.

Im Inneren des Kupplungssteckers 2 ist verschiebbar der Innenleiter 4 aufgenommen, wobei die Verschiebung des konzentrisch zur Längsachse LA2 liegenden Innenleiters 4 entlang der Längsachse LA2 erfolgt. Der Innenleiter 4 weist einen im Bereich des ersten Kupplungssteckerende 2.1 gelegenen Ventilkörper 7 in Form eines kegelstumpfartig aufgeweiteten, zylindrischen, freien Endes auf, der (Ventilkörper) zum Verschluss der kreisringförmig ausgebildeten Stirnfläche 2.4 des Kupplungssteckers 2 vorgesehen ist. Der Ventilkörper 7 ist hierbei derart dimensioniert, dass die Öffnung der kreisringförmig ausgebildeten Stirnfläche 2.4 des Kupplungssteckers 2 mit dem Durchmesser b passgenau vom Ventilkörper 7 verschlossen wird. Der Ventilkörper 7 weist zudem umfangsseitig vorzugsweise zwei umlaufende Nuten 7.1 auf, die zur Aufnahme einer Dichtung 16 und eines Federkontakts 13 ausgebildet sind. Mittels der Dichtung 16 wird die stirnseitige Öffnung des Kupplungssteckergehäuses 2.2 flüssigkeitsdicht mittels des Ventilkörpers 7 verschlossen.

Die Führung des entlang der Längsachse LA2 verschiebbaren Innenleiters 4 und damit auch des Ventilkörpers 7 innerhalb des Kupplungssteckergehäuses 2.2 erfolgt u.a. mittels einer Isolierscheibe 26 vorzugsweise aus glasfaserverstärktem Kunststoff, die bevorzugt von mehreren parallel zur Längsachse LA2 verlaufenden Strömungskanälen durchdrungen ist. Die Isolierscheibe 26 weist hierbei eine Innenbohrung mit zumindest einer Stufung auf und ist auf einen näherungsweise mittig am Innenleiter angeordneten gestuften Bereich desselben aufgeschoben, wobei die Stufungen der Isolierscheibe 26 und des Innenleiters 4 sowie die Innenbohrung der Isolierscheibe und der Außendurchmesser des Innenleiters 4 geometrisch aufeinander abgestimmt sind.

Die Isolierscheibe 26 wird im entkoppelten Zustand der Steckkupplung 1 federbelastet durch die Feder 14, die insbesondere als Spiralfeder ausgebildet ist, gegen eine Stufung 2.6 im Inneren des Kupplungssteckergehäuses 2.2 gedrückt. Mittels der Stufung der Innenbohrung der Isolierscheibe 26 sowie der gestuften Ausbildung des Innenleiters 4 im Bereich, auf dem die Isolierscheibe 26 aufgeschoben ist, wird die Federkraft der Feder 14 auf den Innenleiter 4 übertragen und dadurch das als Ventilkörper 7 ausgebildete freie Ende des Innenleiters 4 mit seiner Stirnseite 4.1 bündig mit der Stirnfläche 2.4 des Kupplungssteckergehäuses 2.2 gehalten, so dass im entkoppelten Zustand die an dieser Stirnseite 2.4 angeordnete Öffnung durch den Ventilkörper 7 flüssigkeitsdicht verschlossen ist.

Beim Einführen des Kupplungssteckers 2 in die Kupplungsdose 3 wird der Innenleiter 4 und damit auch der Ventilkörper 7 entlang der Längsachse LA2 des Kupplungssteckers 2 ins Innere des Kupplungssteckergehäuses 2.2 verschoben, wobei der Ventilkörper 7 in die Kontakthülse 12 zurückgeschoben wird. Diese Kontakthülse 12 ist über einen Isolierkörper 27 elektrisch isoliert mit dem Kupplungssteckergehäuse 2.2 verbunden. Sie weist ferner zumindest einen, vorzugsweise mehrere Strömungskanäle auf, die einen Durchfluss eines Fluids entlang der Längsachse LA2 ermöglichen. Die Kontakthülse 12 dient hierbei der elektrisch leitenden Verbindung des Kopfbereichs 5.1.1 und des Ventilkörpers 7, und zwar der Innenleiter 4, 5 über die Federkontakte 13, im gekoppelten Zustand der Steckkupplung 1.

Am zweiten Kupplungssteckerende 2.3 des Kupplungssteckergehäuses 2.2 ist eine Reduzierhülse 25 mit ihrem freien Ende 25.1 eingeschraubt, wobei diese Schraubverbindung über eine Dichtung 16 flüssigkeitsdicht abgedichtet ist. Diese Reduzierhülse 25 dient wiederum der Verbindung mit einer Schlaucharmatur eines flüssigkeitsgekühlten elektrischen Leiters, wobei diese Schlaucharmatur auf das freie Ende 25.2 der Reduzierhülse 25 aufschraubbar ist. Die elektrische Verbindung zwischen dem freien Ende 4.2 des Innenleiters 4 mit dem elektrischen Leiter einer am freien Ende 25.2 der Reduzierhülse 25 aufgeschraubten Schlaucharmatur erfolgt wiederum über Federkontakte 13, die am freien Ende 4.2 des Innenleiters 4 in Nuten verschiebungssicher angeordnet sind. Bei Einführen des Kupplungssteckers 2 in die Kupplungsdose 3 und dem damit verbundenen Verschieben des Innenleiters 4 wird das freie Ende 4.2 mit ihren Federkontakten 13 beispielsweise in ein sacklochartig ausgebildetes Innenleiterende der Schlaucharmatur eingeschoben und damit der Innenleiter 4 des Kupplungssteckers 2 mit dem elektrischen Leiter der Schlaucharmatur verbunden.

Im Folgenden wird insbesondere anhand einer Zusammenschau der Steckkupplung 1, wie sie in den Figuren 1 und 2 gezeigt wird, die Funktionsweise der Steckkupplung 1 erläutert. Ausgangspunkt ist hierbei zunächst der entkoppelte Zustand, wie er in Fig. 1 dargestellt ist. Der entkoppelte Zustand der Steckkupplung 1 zeichnet sich insbesondere dadurch aus, dass die am ersten Kupplungssteckerende 2.1 und am ersten Kupplungsdosenende 3.1 angeordneten Öffnungen durch die federbelastet verschobenen Ventilkörper 7, 8 flüssigkeitsdicht verschlossen sind. Hierbei ist das freie Ende 4.2 des Innenleiters 4 des Kupplungssteckers 2 durch die Verschiebung des Ventilkörpers 7 und demnach auch der Verschiebung des Innenleiters 4 aus dem Innenleiter einer auf die Reduzierhülse 25 aufgeschraubten Schlaucharmatur herausgezogen und damit elektrisch getrennt. In der Kupplungsdose 3 sind im entkoppelten Zustand die ersten und zweiten Innenleiterelemente 5.1, 5.2 elektrisch voneinander isoliert, da die Kontakthülse 11 durch die Federbelastung des Ventilkörpers 8 in Richtung erstes Kupplungsdosenende 3.1 verschoben ist und damit keine elektrische Überbrückung des Isolierkörpers 18 und des Keramikstifts 10 mittels dieser Kontakthülse 11 erfolgt.

Zum Einführen des Kupplungssteckers 2 in die Kupplungsdose 3 wird selbiger mit seinem ersten Kupplungssteckerende 2.1 derart an die Kupplungsdose 3 herangeführt, dass die Stirnfläche 2.4 des Kupplungssteckergehäuses 2.2 zur Anlage gegen die Stirnfläche 8.8 des Ventilkörpers 8 und die Stirnseite 4.1 des Innenleiters 4 gegenüber der Stirnseite des Kopfbereichs 5.1.1 des ersten Innenleiterelements 5.1 zur Anlage gelangt. Die Längsachsen LA1, LA2 des Kupplungssteckers 2 bzw. der Kupplungsdose 3 kommen hierbei deckungsgleich in einer Achse zu liegen.

Durch einen in Richtung der Längsachsen LA1, LA2 wirkenden Druck auf den Kupplungsstecker 2 werden die durch die Federn 14, 15 ausgeübten Federkräfte überwunden, so dass der Ventilkörper 8 und der Innenleiter 4, der freiendseitig den Ventilkörper 7 ausbildet, verschoben werden. Hierbei dringt der Kupplungsstecker 2 mit seinem ersten Kupplungssteckerende 2.1 mit der Einstecktiefe t in die Kupplungsdose 3 ein, bis die Stufung 2.5 des Kupplungssteckers 2 an der Stirnseite des Kupplungsdosengehäuses 3.2, und zwar am ersten Kupplungsdosenende 3.1 anliegt.

Durch die Verschiebung der Ventilkörper 7, 8 wird während dem Einsteckvorgang zunächst ein durchgehender Fluidkanal 6 und damit eine Fluidverbindung in der Steckkupplung 1 hergestellt. Gegen Ende des Einsteckvorgangs erfolgt die elektrische Verbindung. Aufgrund der Verschiebung des Ventilkörpers 8 innerhalb der Kupplungsdose 3 wird die Kontakthülse 11 über den das erste und zweite Innenleiterelement 5.1, 5.2 elektrisch isolierenden Isolierkörper 18 geschoben. Mittels der Federkontakte 13, die vorzugsweise ringförmig ausgebildet sind und vorzugsweise aus einer Kupferzirkonium-Chromlegierung bestehen, wird vom ersten Innenleiterelement 5.1 über die Federkontakte 13 und die Kontakthülse 11 eine elektrisch hochleitende Verbindung geschaffen, die eine elektrische Belastbarkeit bis zu 300 KW bei einer elektrischen Stromstärke von bis zu 400 A aufweist. Selbige Anforderungen gelten vorzugsweise ebenfalls für alle übrigen Kontaktstellen der Steckkupplung 1.

Beim Einsteckvorgang wird durch das Zurückschieben des Ventilkörpers 8 innerhalb der Kupplungsdose 3 das erste Innenleiterelement 5.1 zumindest teilweise, insbesondere im Kopfbereich 5.1.1 freigelegt. Durch das Einschieben des ersten Kupplungssteckerendes 2.1 dringt dieser freigelegte Kopfbereich 5.1.1 und zumindest teilweise der daran anschließende Innenleiterbereich 5.1.2 in den vom Ventilkörper 7 bzw. dem Innenleiter 4 freigegebenen Innenraum des Kupplungssteckergehäuses 2.2 ein. Hierbei liegen die Stirnseite des Kopfbereichs 5.1.1 und die Stirnseite 4.1 des Innenleiters 4 gegeneinander an.

Im gekoppelten Zustand der Steckkupplung 1 kommen der Ventilkörper 7 des Kupplungssteckers 2 und der Kopfbereich 5.1.1 des ersten Innenleiterelements 5.1 der Kupplungsdose im Bereich der Kontakthülse 12 zu liegen und werden von dieser formschlüssig umschlossen. Durch die an dem Ventilkörper 7 und dem Kopfbereich 5.1.1 angeordneten Federkontakte 13 wird über die Kontakthülse 12 der Innenleiter 4 elektrisch mit dem ersten Innenleiterelement 5.1 des Innenleiters 5 verbunden. Somit wird über die Kontakthülsen 11, 12 im gekoppelten Zustand eine elektrische Leitfähigkeit des Innenleiters 4 des Kupplungssteckers über das erste Innenleiterelement 5.1 zum zweiten Innenleiterelement 5.2 der Kupplungsdose hergestellt.

Für den Fall, dass die aus dem Kupplungsdosengehäuse 3.2 herausgeführten Bolzen 23 außerhalb der Steckkupplung 1, beispielsweise über ein Relais, kurzgeschlossen werden, ist eine durchgängige elektrische Leitfähigkeit der Steckkupplung 1, wie in Fig. 5 mittels Pfeilen bildlich dargestellt realisiert.

Neben der Herstellung der elektrischen Leitfähigkeit zwischen den Innenleitern 4, 5 des Kupplungssteckers 2 bzw. der Kupplungsdose 3 muss beim Einsteckvorgang des Kupplungssteckers 2 in die Kupplungsdose 3 auch der flüssigkeitsdichte Verschluss derselben aufgehoben werden und ein möglichst verlustarmer durchgängiger Fluidkanal 6 durch die Steckkupplung 1 geschaffen werden. Wie bereits erläutert, verschließen die Ventilkörper 7, 8 im entkoppelten Zustand den Kupplungsstecker 2 bzw. die Kupplungsdose 3 flüssigkeitsdicht, wobei der Ventilkörper 7 entlang seiner Außenumfangsfläche mit der Dichtung 16 den Kupplungsstecker 2 verschließt, der Ventilkörper 8 an seiner Außenumfangsseite gegenüber dem Kupplungsdosengehäuse 3.2 im Bereich des ersten Kupplungssteckerendes 3.1 und entlang seiner Innenumfangsseite gegenüber dem Kopfbereich 5.1.1 des ersten Innenleiterelements 5.1 mittels Dichtungen 16 abdichtet.

Beim Einführen des Kupplungssteckers 2 in die Kupplungsdose 3 und dem bereits zuvor beschriebenen Verschieben des Innenleiters 4 bzw. des Ventilkörpers 7 und des Ventilkörpers 8 gegen die auf die wirkende Federkraft der Federn 14, 15 werden die durch die Ventilkörper 7, 8 verschlossenen Öffnungen zumindest teilweise freigegeben, so dass ein Fluidfluss über die durch die Stirnseite 2.4 definierte Grenzfläche ermöglicht wird. Aufgrund der Tatsache, dass es sich bei dem Fluid vorzugsweise um ein Isolieröl handelt, das durch seine Isolationseigenschaften insbesondere auch eventuell beim Einsteckvorgang entstehende Lichtbögen unterdrückt, ist es vorteilhaft, dass der Fluidfluss beim Einsteckvorgang zeitlich vor der elektrischen Verbindung der Innenleiter 4, 5 erfolgt.

In Fig. 6 ist beispielhaft mit Pfeilen der Weg des Fluids beim Durchfluss durch die Steckkupplung 1 gezeigt. Aufgrund der im Wesentlichen vorherrschenden Rotationssymmetrie der Steckkupplung 1 um die Längsachse LA wird ein Fluidkanal 6 geschaffen, der die Innenleiter 4, 5 umfangsseitig vollständig umgibt. An Stellen, an denen eine Abstützung der Innenleiter 4, 5 gegenüber dem Kupplungssteckergehäuse 2.2 bzw. dem Kupplungsdosengehäuse 3.2 erfolgt, werden die abstützenden Elemente, d.h. die Isolierscheiben 21, 22, 26 sowie die Isolierkörper 17, 27 von Strömungskanälen durchzogen, die derart dimensioniert sind, dass ein möglichst verlustfreier Fluss des Fluids durch die Steckkupplung 1 ermöglicht wird. Es versteht sich, dass die Flussrichtung auch in der umgekehrten Richtung erfolgen kann.

Dem Ventilkörper 7 bzw. dem Kopfbereich 5.1.1 des ersten Innenleiterelements 5.1 kommen hierbei in zweifacher Hinsicht Bedeutung zu. Zum einen dienen diese Elemente mit ihren sich entlang ihres Umfangs erstreckenden Dichtungen 16 der flüchtigkeitsdichten Abdichtung des Kupplungssteckers 2 bzw. der Kupplungsdose 3 im entkoppelten Zustand. Zudem erfolgt die elektrische Verbindung zwischen dem Innenleiter 4 und dem Innenleiter 5 im gekoppelten Zustand über die jeweils am Ventilköper 7 bzw. am Kopfbereich 5.1.1 des ersten Innenleiterelementes 5.1 angeordneten Federkontakte 13, die an den jeweiligen Elementen neben den zuvor beschriebenen Dichtungen 16 zu liegen kommen. Um sowohl eine optimale Flüssigkeitsabdichtung im entkoppelten Zustand als auch eine elektrisch hoch leitende Verbindung über die Kontakthülse 12 im gekoppelten Zustand zu erreichen, ist es notwendig, dass sowohl die Federkontakte 13 als auch die Dichtung 16 näherungsweise gleiche geometrische Formen und Außenmaße aufweisen. Daher sind die Federkontakte 13 als ringförmige Schraubenfedern ausgebildet. Zudem sollte der Federkontakt 13 derart elastisch verformbar sein, dass er zum einen ohne Verkanten in die Kontakthülse 12 einschiebbar ist und zum anderen alleine durch die Federkräfte der Federn 14, 15 bedingt eine Verschiebung der Ventilkörper 7, 8 ohne Verkanten zulässt.

In Fig. 7 ist exemplarisch die Kontaktierung zwischen dem Ventilkörper 7 und der Kontakthülse 12 in einer Schnittdarstellung senkrecht zur Längsachse LA2 gezeigt.

Durch die umlaufende spiralförmige Ausbildung des Federkontakts 13 um den Ventilkörper 7 lässt sich dieser beispielsweise beim Einführen in die Kontakthülse 12 bzw. in die am ersten Kupplungssteckerende 2.1 befindliche Öffnung des Kupplungssteckergehäuses 2.2 einbringen, wobei deren Durchmesser b geringfügig kleiner dimensioniert sein kann. Der Federkontakt 13 wird hierzu derart verformt, dass die einzelnen Wendeln der Federkontakte 13 einen kleineren Winkel zur Tangente T an den Ventilkörper 7 einnehmen als im Falle vor der Verformung.

Die Steckkupplung 1, die beispielsweise eine elektrische Belastbarkeit mit bis zu 300 KW bei einer elektrischen Stromstärke von bis zu 400 A aufweist und vorzugsweise zur Übertragung von Gleichstrom bzw. Gleichspannung ausgebildet ist, wird vorzugweise, wie in den Figuren 8 und 9 gezeigt, paarweise angeordnet, wobei zwei Kupplungsstecker 2, 2' mittels einer Kupplungssteckerplatte 28 nebeneinander liegend zueinander beabstandet angeordnet sind, so dass die Mittelpunkte der kreisförmigen Stirnseiten der Kupplungsstecker 2, 2' in der senkrecht zu den Längsachsen LA2, LA2' verlaufenden Querachse QA aufgenommen sind.

Die Kupplungsstecker 2, 2' durchdringen hierbei mit ihren ersten Kupplungssteckerenden 2.1, 2.1' die Kupplungssteckerplatte 28 in kreisrunden Öffnungen, wobei die Kupplungstecker 2, 2' mit ihren den ersten Kupplungssteckerenden 2.1, 2.1' zugewandten Stirnflächen der Flansche 2.7 rückseitig zur Anlage gegenüber der Kupplungssteckerplatte 28 gebracht und mit dieser vorzugsweise verschraubt sind. Durch die paarweise Anordnung zweier Kupplungsstecker 2, 2' an der Kupplungssteckerplatte 28 ist gleichzeitig eine Verbindung zweier Kupplungsstecker 2, 2' mit zwei Kupplungsdosen 3, 3' möglich, sodass in einem einzigen Kupplungsvorgang ein geschlossener Stromkreis bzw. Fluidkreislauf bestehend aus Hin- und Rückleiter realisiert werden kann.

Ebenso ist eine zugehörige Anordnung zweier Kupplungsdosen 3, 3' an einer Kupplungsdosenplatte 29 vorgesehen, wobei die einzelnen Kupplungsdosen 3, 3' mittels der Flansche 3.2.4 an der Kupplungsdosenplatte 29 angeordnet werden. Hierbei durchdringen die Kupplungsdosen 3, 3' mit ihrem ersten Kupplungsdosenende 3.1, 3.1' die Kupplungsdosenplatte 29 vorzugsweise passgenau an kreisrunden Öffnungen, wobei die Kupplungsdosenplatte 29 an der dem ersten Kupplungsdosenende 3.1, 3.1' zugewandten Stirnseite des Flansches 3.2.4 zur Anlage gelangt und vorzugsweise bündig mit dem ersten Kupplungsdosenende 3.1, 3.1' abschließt, d.h. mit diesem im Wesentlichen eine Ebene bildet.

Um einen Kupplungsvorgang ohne Verkanten zu ermöglichen, ist es notwendig, die Kupplungsstecker 2, 2' auf die Kupplungsdosen 3, 3' auszurichten, sodass die Kupplungsstecker 2, 2' leicht in die Kupplungsdosen 3, 3' eintauchen können. Hierzu sind an der Kupplungssteckerplatte 28 ein Zentrierbolzen 30 und eine Pastille 31 vorgesehen, die senkrecht von der Kupplungssteckerplatte 28 parallel zu den Längsachsen LA2, LA2' abstehen. Der Zentrierbolzen 30 und die Pastille 31 sind hierbei mittig zwischen den beiden Kupplungssteckern 2, 2' und versetzt zur Querachse QA angeordnet. Der Zentrierbolzen 30 dient bei der Einführung der Kupplungsstecker 2, 2' in die Kupplungsdosen 3, 3' der Zentrierung dieser Elemente aufeinander, d.h. der Zentrierbolzen 30 schränkt die Bewegung der Kupplungsstecker 2, 2' in horizontaler und vertikaler Bewegungsrichtung ein. Um eine Rotation um den Zentrierbolzen 30 zu vermeiden, ist die Pastille 31 vorgesehen, die zum Ausgleich von Fertigungstoleranzen beispielsweise prismenförmig ausgebildet ist. Der Zentrierbolzen 30 und die Pastille 31 wirken an der Kupplungsdosenplatte 29 mit Bundbuchsen 32 zusammen, und tauchen beim Kupplungsvorgang in diese Bundbuchsen 32 ein.

Um eine lösbare, sichere, mechanische Verriegelung der Kupplungsstecker 2, 2' und der Kupplungsdosen 3, 3' zu erreichen, ist ein Sichelhebel 33 an der Kupplungssteckerplatte 28 vorgesehen, der mit Bolzen 34, die mit der Kupplungsdosenplatte 29 verbunden sind, zusammenwirkt.

Der Sichelhebel 33 ist bügelartig ausgebildet, wobei ein Griff 33.1 zwei seitlich an der Kupplungssteckerplatte 28 angeordnete Sichelhebelhälften 33.2, 33.2', miteinander verbindet. Die Sichelhebelhälften 33.2, 33.2', sind drehbar um eine senkrecht zur Längsachse LA2, LA2' der Kupplungsstecker 2, 2' und parallel zur Querachse QA verlaufende Drehachse DA gelagert und weisen je eine sichelartige Ausnehmung 33.3, 33.3' auf. Diese Ausnehmungen 33.3, 33.3' sind zur Aufnahme der an der Kupplungdosenplatte 29 befestigten Bolzen 34 ausgebildet.

Zur Verriegelung der Steckkupplungen 1, 1' werden zunächst der Zentrierbolzen 30 und die Pastille 31 an die Bundbuchsen 32 herangeführt und in diese eingesteckt und anschließend die Bolzen 34 in Eingriff mit den Ausnehmungen 33.3, 33.3' des Sichelhebels 33 gebracht. Durch ein Verschwenken des Sichelhebels 33 derart, dass der Griff 33.1 in Richtung der zweiten Kupplungssteckerenden 2.3, 2.3' geschwenkt wird, gleiten die Bolzen 34 in den Ausnehmungen 33.3, 33.3'. Aufgrund der Ausbildung der sichelartigen Ausnehmungen 33.3, 33.3' derart, dass deren Radius bezogen auf die Drehachse DA zum geschlossenen Ausnehmungsende hin kleiner wird, werden die Kupplungsstecker 2, 2' durch das Verschwenken des Sichelhebels 33 zunehmend an die Kupplungsdosen 3, 3' herangeführt. Der gekoppelte Zustand der Steckkupplungen 1, 1' ist erreicht, wenn die Bolzen 34 an den Enden der Ausnehmungen 33.3, 33.3' und die Kupplungssteckerplatte 28 und die Kupplungsdosenplatte 29 gegeneinander zur Anlage gelangen. Das Lösen der Steckkupplungen 1, 1' erfolgt durch Betätigung des Sichelhebels 33 in umgekehrter Richtung.

Die erfindungsgemäße Steckkupplung 1 wird vorzugsweise von einem Isolieröl durchflossen, das sehr gute elektrische Isolationseigenschaften aufweist und damit eine elektrische Isolation der Innenleiter 4, 5 von dem Kupplungssteckergehäuse 2.2 und dem Kupplungsdosengehäuse 3.2 in den Bereichen der Fluidkanäle 6 gewährleistet. Das Kupplungssteckergehäuse 2.2 und das Kupplungsdosengehäuse 3.2 sind hierbei jeweils mit dem Massepotential, d.h. beispielsweise dem Potential des Fahrzeugs oder des Anbaugerätes verbunden, so dass im gekoppelten Zustand durch diese Massepotentiale elektrisch verbunden sind und damit ein gemeinsames, gleiches Potential aufweisen.

Neben der elektrischen Isolation dient das Isolieröl zudem der thermischen Kühlung der Innenleiter 4, 5 der Steckkupplung 1, wobei das Isolieröl hierbei mit Drücken von bis zu 20 MPa, vorzugsweise Drücken kleiner als 6 MPa durch die Steckkupplung 1 im gekoppelten Zustand gedrückt wird. Hierbei ist die Steckkupplung 1 für eine Strömungsgeschwindigkeit des Isolieröls von maximal 3 m pro Sekunde bei einem Volumenstrom von 120 Kubikdezimeter pro Minute ausgelegt.

Neben der Isolierung und der Kühlwirkung kommt dem Isolieröl zusätzlich die Aufgabe der Unterdrückung von Lichtbögen, die bei dem Kopplungsvorgang entstehen können, zu.

Als Material für die Steckkupplung 1, insbesondere deren Kupplungsstecker- und Kupplungsdosengehäuse 2.2, 3.2, die Ventilkörper 7, 8 und die Innenleiter 4, 5 wird vorzugsweise Stahl verwendet, insbesondere ein korrosionsfreier Stahl, beispielsweise VA-Stahl.

Die Erfindung wurde voranstehend an einem Ausführungsbeispiel beschrieben. Es versteht sich, dass zahlreiche Modifikationen und Änderungen der Erfindung möglich sind, ohne dass hierdurch der Gegenstand der Erfindung, der durch die folgenden Ansprüche definiert ist, verlassen wird. Ansprüche definiert ist, verlassen wird.

### Bezugszeichenliste

- 1: Steckkupplung
- 2,2': Kupplungsstecker
- 2.1, 2.1': erstes Kupplungssteckerende
- 2.2: Kupplungssteckergehäuse
- 2.3: zweites Kupplungssteckerende
- 2.4: Stirnfläche
- 2.5: Stufung
- 2.6: Stufung
- 2.7: Flansch
- 3,3': Kupplungsdose
- 3.1, 3.1': erstes Kupplungsdosenende
- 3.2: Kupplungsdosengehäuse
- 3.2.1: Innenseite
- 3.2.2: Nut
- 3.2.3: Stufung
- 3.2.4: Flansch
- 3.3: zweites Kupplungsdosenende
- 4: Innenleiter
- 4.1: Stirnseite
- 4.2: freies Ende
- 5: Innenleiter
- 5.1: erstes Innenleiterelement
- 5.1.1: Kopfbereich
- 5.1.1.1: Nut
- 5.1.2: Innenleiterbereich
- 5.2: zweites Innenleiterelement
- 5.3: drittes Innenleiterelement
- 5.3.1: freies Ende
- 6: Fluidkanal
- 7: Ventilkörper
- 7.1: Nut
- 8: Ventilkörper
- 8.1: erste Stufung
- 8.2: zweite Stufung
- 8.3: Teilbereich
- 8.4: Teilbereich
- 8.5: erster Innenseitenbereich
- 8.6: zweiter Innenseitenbereich
- 8.7: Stufung
- 8.8: Stirnfläche
- 10: Keramikstift
- 11: Kontakthülse
- 12: Kontakthülse
- 12.1: Kontakthülseninnenseite
- 13: Federkontakt
- 14: Feder
- 15: Feder
- 16: Dichtung
- 17: Isolierkörper
- 18: Isolierkörper
- 19: Isolierkörper
- 21: Isolierscheibe
- 22: Isolierscheibe
- 23: Bolzen
- 24: Innengewinde
- 25: Reduzierhülse
- 25.1: freies Ende
- 25.2: freies Ende
- 26: Isolierscheibe
- 27: Isolierkörper
- 28: Kupplungssteckerplatte
- 29: Kupplungsdosenplatte
- 30: Zentrierbolzen
- 31: Pastille
- 32: Bundbuchse
- 33: Sichelhebel
- 33.1: Griff
- 33.2, 33.2': Sichelhebelhälfte
- 33.3, 33.3': Ausnehmungen
- 34: Bolzen

- a: Ringstärke
- b: Durchmesser
- c: Außendurchmesser
- d: Durchmesser
- t: Einstecktiefe
- DA: Drehachse
- LA1, LA1': Längsachse
- LA2, LA2': Längsachse
- QA: Querachse
- T: Tangente

## Patentansprüche

1. Steckkupplung zur Übertragung elektrischer Energie hoher Leistung sowie zur Übertragung eines unter Druck stehenden Fluids bestehend aus zumindest einem Kupplungsstecker (2) und zumindest einer Kupplungsdose (3), wobei der Kupplungsstecker (2) zumindest teilweise in die Kupplungsdose (3) zur Bildung eines gekoppelten Zustands einführbar ist und aus der Kupplungsdose (3) zur Bildung eines entkoppelten Zustands entnehmbar ist, wobei die Kupplungsdose (3) und der Kupplungsstecker (2) jeweils wenigstens einen zumindest abschnittweise elektrisch leitfähigen Innenleiter (4, 5) aufweisen, der zumindest abschnittsweise von einem Fluidkanal (6) umgeben ist und wobei in der Kupplungsdose (3) und im Kupplungsstecker (2) jeweils Mittel (7, 8) vorgesehen sind, die zum flüssigkeitsdichten Verschließen des Fluidkanals (6) im entkoppelten Zustand und zum Herstellung eines durchgehenden Fluidkanals (6) im gekoppelten Zustand ausgebildet sind, **dadurch gekennzeichnet, dass** zur Kühlung der Innenleiter (4, 5) das Fluid ein elektrisch isolierendes Kühlmittel, insbesondere ein Isolieröl ist.

2. Steckkupplung nach Anspruch 1, **dadurch gekennzeichnet, dass** die Mittel federbelastete, verschiebbare Ventilkörper (7, 8) sind.

3. Steckkupplung nach Anspruch 2, **dadurch gekennzeichnet, dass** die Ventilkörper (7, 8) im gekoppelten Zustand derart verschoben sind, dass die Steckkupplung (1) einen durchgehenden Fluidkanal (6) bildet und/oder dass zumindest einer der Ventilkörper (7, 8) zur Bildung einer elektrisch leitenden Verbindung zwischen den Innenleitern (4, 5) der Kupplungsdose (3) und des Kupplungssteckers (2) ausgebildet ist und/oder dass der Ventilkörper (7) des Kupplungssteckers (2) zumindest teilweise durch den Innenleiter (4) gebildet ist.

4. Steckkupplung nach einem der vorhergehenden Ansprüche, **dadurch gekennzeichnet, dass** die Kupplungsdose (3) ein Kupplungsdosengehäuse (3.2) aufweist, wobei zwischen dem Innenleiter (5) und dem Kupplungsdosengehäuse (3.2) der Ventilkörper (8) verschiebbar angeordnet ist.

5. Steckkupplung nach Anspruch 4, **dadurch gekennzeichnet, dass** der Ventilkörper (8) der Kupplungsdose (3) hülsenartig ausgebildet ist und/oder dass eine elektrisch leitende Kontakthülse (11) elektrisch isoliert mit dem Ventilkörper (8) der Kupplungsdose (2) verbunden ist.

6. Steckkupplung nach Anspruch 5, **dadurch gekennzeichnet, dass** die Kontakthülse (11) den Innenleiter (5) der Kupplungsdose (3) auf einer Teillänge umgibt und gegenüber diesem verschiebbar ist.

7. Steckkupplung nach einem der vorhergehenden Ansprüche, **dadurch gekennzeichnet, dass** der Innenleiter (5) der Kupplungsdose (3) mehrteilig ausgebildet ist und/oder dass der Innenleiter (5) zumindest zwei Innenleiterelemente (5.1, 5.2) aufweist, die elektrisch isoliert miteinander verbunden sind.

8. Steckkupplung nach Anspruch 7, **dadurch gekennzeichnet, dass** die zumindest zwei Innenleiterelemente (5.1, 5.2) durch einen elektrisch isolierenden Stift, insbesondere einen Keramikstift (10) miteinander verbunden sind, wobei die zwei Innenleiterelemente (5.1, 5.2) im gekoppelten Zustand elektrisch leitend über die Kontakthülse (11) verbunden sind.

9. Steckkupplung nach Anspruch 8, **dadurch gekennzeichnet, dass** die die beiden Innenleiterelemente (5.1, 5.2) im gekoppelten Zustand elektrisch leitend verbindende Kontakthülse (11) die mit dem Ventilkörper (8) der Kupplungsdose (3) verbundene Kontakthülse (11) ist.

10. Steckkupplung nach einem der vorhergehenden Ansprüche, **dadurch gekennzeichnet, dass** zumindest eine elektrisch leitfähige Kontakthülse (12) zur Herstellung einer elektrisch leitfähigen Verbindung zwischen dem Innenleiter (4) des Kupplungssteckers (2) und dem Innenleiter (5) der Kupplungsdose (3) im gekoppelten Zustand vorgesehen ist.

11. Steckkupplung nach Anspruch 10, **dadurch gekennzeichnet, dass** die Kontakthülseninnenseite (12.1) gleichzeitig eine Kontakt- und eine Dichtfläche bildet und/oder dass jeweils der Kontakt zwischen den Kontakthülsen (11, 12) und den Innenleitern (4, 5) des Kupplungssteckers (2) und der Kupplungsdose (3) durch ringförmige Federkontakte (13) gebildet ist.

12. Steckkupplung nach einem der vorhergehenden Ansprüche, **dadurch gekennzeichnet, dass** im gekoppelten Zustand das Kupplungssteckergehäuse (2.2) und das Kupplungsdosengehäuse (3.2) elektrisch leitend verbunden sind und das Massepotential bilden und/oder dass der Kupplungsstecker (2) und die Kupplungsdose (3) derart ausgebildet ist, dass beim Übergang vom entkoppelten Zustand in den gekoppelten Zustand zunächst die Fluidverbindung und anschließend die elektrische Verbindung zwischen dem Kupplungsstecker (2) und der Kupplungsdose (3) hergestellt wird.

13. Anordnung bestehend aus zumindest zwei Steckkupplungen nach einem der vorhergehenden Ansprüche, **dadurch gekennzeichnet, dass** die Kupplungsstecker (2, 2') und die Kupplungsdosen (3, 3') der Steckkupplungen jeweils derart miteinander verbunden sind, dass ihre ersten Kupplungssteckerenden (2.1, 2.1') und ihre ersten Kupplungsdosenenden (3.1, 3.1') eine Ebene bilden.

14. Anordnung nach Anspruch 13, **dadurch gekennzeichnet, dass** Mittel (33) zum erleichterten Verbinden der Kupplungsstecker (2, 2') und der Kupplungsdosen (3, 3') sowie zur Sicherung des gekoppelten Zustands vorgesehen sind und/oder dass die Mittel durch eine Hebeleinrichtung (33) oder durch ein Getriebe gebildet sind und/oder dass eine Zentriervorrichtung (30, 31, 32) vorgesehen ist, die dem Verkanten der Steckkupplungselemente (2, 2', 3, 3') gegeneinander entgegenwirkt.

## Claims

1. A plug-in coupling for the transmission of high-power electrical energy, and for the transfer of a pressurised fluid, consisting of at least a coupling plug (2) and at least a coupling socket (3), wherein the coupling plug (2) can be introduced at least partially into the coupling socket (3) for purposes of forming a coupled state, and can be removed from the coupling socket (3) for purposes of forming a decoupled state, wherein the coupling socket (3) and the coupling plug (2) have in each case at least one inner conductor (4, 5), electrical conductive at least in sections, which is surrounded by a fluid passage (6) at least in sections, and wherein means (7, 8) are provided in both the coupling socket (3) and the coupling plug (2), which are designed for a liquid-tight closure of the fluid passage (6) in the decoupled state, and for the production of a continuous fluid passage (6) in the coupled state, **characterised in that** for the cooling of the inner conductor (4, 5) the fluid is an electrically insulating coolant, in particular an insulating oil.

2. The plug-in coupling according to claim 1, **characterised in that** the means are spring-loaded, displaceable valve bodies (7, 8).

3. The plug-in coupling according to claim 2, **characterised in that** in the coupled state the valve bodies (7, 8) are displaced such that the plug-in coupling (1) forms a continuous fluid passage (6), and/or such that at least one of the valve bodies (7, 8) is designed for the formation of an electrically conducting connection between the inner conductors (4, 5) of the coupling socket (3) and the coupling plug (2), and/or such that the valve body (7) of the coupling plug (2) is at least partially formed by the inner conductor (4).

4. The plug-in coupling according to one of the preceding claims, **characterised in that** the coupling socket (3) has a coupling socket housing (3.2), wherein the valve body (8) is displaceably arranged between the inner conductor (5) and the coupling socket housing (3.2).

5. The plug-in coupling according to claim 4, **characterised in that** the valve body (8) of the coupling socket (3) is designed in a sleeve-like form, and/or **in that** an electrically conducting contact sleeve (11) is connected in an electrically insulated manner to the valve body (8) of the coupling socket (3).

6. The plug-in coupling according to claim 5, **characterised in that** the contact sleeve (11) surrounds the inner conductor (5) of the coupling socket (3) over part of its length, and can be displaced relative to the inner conductor.

7. The plug-in coupling according to one of the preceding claims, **characterised in that** the inner conductor (5) of the coupling socket (3) is designed in several parts, and/or in that the inner conductor (5) has at least two inner conductor elements (5.1, 5.2), which are connected in an electrically insulated manner with each other.

8. The plug-in coupling according to claim 7, **characterised in that** the at least two inner conductor elements (5.1, 5.2) are connected with each other by means of an electrically insulating pin, in particular a ceramic pin (10), wherein in the coupled state the two inner conductor elements (5.1, 5.2) are connected in an electrically conducting manner via the contact sleeve (11).

9. The plug-in coupling according to claim 8, **characterised in that** the contact sleeve (11), connecting the two inner conductor elements (5.1, 5.2) in the coupled state in an electrically conducting manner, is the contact sleeve (11) connected to the valve body (8) of the coupling socket (3).

10. The plug-in coupling according to one of the preceding claims, **characterised in that** at least one electrical conductive contact sleeve (12) is provided for the production of an electrical conductive connection between the inner conductor (4) of the coupling plug (2) and the inner conductor (5) of the coupling socket (3) in the coupled state.

11. The plug-in coupling according to claim 10, **characterised in that** the contact sleeve inner face (12.1) simultaneously forms a contact surface and a sealing surface, and/or **in that** the contact between the contact sleeves (11, 12) and the inner conductors (4, 5) of the coupling plug (2) and the coupling socket (3) is formed in each case by annular spring contacts (13).

12. The plug-in coupling according to one of the preceding claims, **characterised in that** in the coupled state the coupling plug housing (2.2) and the coupling socket housing (3.2) are connected in an electrically conducting manner and form the ground potential, and/or **in that** the coupling plug (2) and the coupling socket (3) are designed such that during the transition from the decoupled state into the coupled state the fluid connection is first produced, and then the electrical connection between the coupling plug (2) and the coupling socket (3) is produced.

13. An arrangement consisting of at least two plug-in couplings in accordance with one of the preceding claims, **characterised in that** the coupling plugs (2, 2') and the coupling sockets (3, 3') of the plug-in couplings are in each case connected with each other such that their first coupling plug ends (2.1, 2.1') and their first coupling socket ends (3.1, 3.1') form a plane.

14. The arrangement according to claim 13, **characterised in that** means (33) are provided for the facilitated connection of the coupling plugs (2, 2') and the coupling sockets (3, 3') and for securing the coupled state, and/or **in that** the means are formed by a lever device (33) or by a gear mechanism, and/or **in that** a centring device (30, 31, 32) is provided that counteracts any tilting of the plug-in coupling elements (2, 2', 3, 3') relative to each other.

## Revendications

1. Accouplement mâle/femelle pour la transmission d'énergie électrique de puissance élevée ainsi que pour la transmission d'un fluide se trouvant sous pression composé d'au moins une prise mâle (2) et d'au moins une prise femelle (3), la prise mâle (2) pouvant être introduite au moins en partie dans la prise femelle (3) pour former un état accouplé et pouvant être enlevée de la prise femelle (3) pour former un état découplé, la prise femelle (3) et la prise mâle (2) comportant respectivement au moins par section un conducteur intérieur (4, 5) électro-conducteur, qui est entouré au moins par section d'un conduit de fluide (6) et des moyens (7, 8) étant respectivement prévus dans la prise femelle (3) et dans la prise mâle (2), qui sont constitués pour fermer de façon étanche aux liquides le conduit de fluide (6) à l'état découplé et pour réaliser un conduit de fluide (6) continu à l'état accouplé, **caractérisé en ce que** pour refroidir les conducteurs intérieurs (4, 5), le fluide est un réfrigérant électriquement isolant, notamment une huile isolante.

2. Accouplement mâle/femelle selon la revendication 1, **caractérisé en ce que** les moyens sont des corps de soupape (7, 8) mobiles à ressort.

3. Accouplement mâle/femelle selon la revendication 2, **caractérisé en ce que** les corps de soupape (7, 8) sont déplacés à l'état accouplé de telle sorte que l'accouplement mâle/femelle (1) forme un conduit de fluide (6) continu et/ou **en ce qu'**au moins un des corps de soupape (7, 8) est constitué pour former une liaison électro-conductrice entre les conducteurs intérieurs (4, 5) de la prise femelle (3) et de la prise mâle (2) et/ou **en ce que** le corps de soupape (7) de la prise mâle (2) est formé au moins en partie par le conducteur intérieur (4).

4. Accouplement mâle/femelle selon l'une quelconque des revendications précédentes, **caractérisé en ce que** la prise femelle (3) comporte un boîtier de prise femelle (3.2), le corps de soupape (8) étant disposé pouvant être mobile entre le conducteur intérieur (5) et le boîtier de prise femelle (3.2).

5. Accouplement mâle/femelle selon la revendication 4, **caractérisé en ce que** le corps de soupape (8) de la prise femelle (3) est constitué comme un manchon et/ou **en ce qu'**un manchon de contact (11) électro-conducteur est relié électriquement isolé au corps de soupape (8) de la prise femelle (3).

6. Accouplement mâle/femelle selon la revendication 5, **caractérisé en ce que** le manchon de contact (11) entoure le conducteur intérieur (5) de la prise femelle (3) sur une longueur partielle et peut être mobile par rapport à celui-ci.

7. Accouplement mâle/femelle selon l'une quelconque des revendications précédentes, **caractérisé en ce que** le conducteur intérieur (5) de la prise femelle (3) est constitué en plusieurs parties et/ou **en ce que** le conducteur intérieur (5) comporte au moins deux éléments de conducteur intérieur (5.1, 5.2) qui sont reliés l'un à l'autre électriquement isolés.

8. Accouplement mâle/femelle selon la revendication 7, **caractérisé en ce qu'**au moins les deux éléments de conducteur intérieur (5.1, 5.2) sont reliés l'un à l'autre par une tige électro-isolante, notamment une tige en céramique (10), les deux éléments de conducteur intérieur (5.1, 5.2) étant reliés à l'état accouplé de façon électro-conductrice par le biais du manchon de contact (11).

9. Accouplement mâle/femelle selon la revendication 8, **caractérisé en ce que** le manchon de contact (11) reliant les deux éléments de conducteur intérieur (5.1, 5.2) de façon électro-conductrice à l'état accouplé est le manchon de contact (11) relié au corps de soupape (8) de la prise femelle (3).

10. Accouplement mâle/femelle selon l'une quelconque des revendications précédentes, **caractérisé en ce qu'**au moins un manchon de contact électro-conducteur (12) est prévu pour établir une liaison électro-conductrice entre le conducteur intérieur (4) de la prise mâle (2) et le conducteur intérieur (5) de la prise femelle (3) à l'état accouplé.

11. Accouplement mâle/femelle selon la revendication 10, **caractérisé en ce que** le côté intérieur du manchon de contact (12.1) forme simultanément une surface de contact et une surface étanche et/ou **en ce que** le contact entre les manchons de contact (11, 12) et les conducteurs intérieurs (4, 5) de la prise mâle (2) et de la prise femelle (3) est formé par des contacts à ressort de forme annulaire (13).

12. Accouplement mâle/femelle selon l'une quelconque des revendications précédentes, **caractérisé en ce que** le boîtier de prise mâle (2.2) et le boîtier de prise femelle (3.2) sont reliés de façon électro-conductrice à l'état accouplé et forment le potentiel de masse et/ou **en ce que** la prise mâle (2) et la prise femelle (3) sont constituées de telle sorte que lors du passage de l'état découplé à l'état accouplé, la liaison de fluide d'abord et ensuite la liaison électrique sont établies entre la prise mâle (2) et la prise femelle (3).

13. Agencement composé d'au moins deux accouplements mâles/femelles selon l'une quelconque des revendications précédentes, **caractérisé en ce que** les prises mâles (2, 2') et les prises femelles (3, 3') des accouplements mâles/femelles sont reliées respectivement entre elles de telle sorte que leurs premières extrémités de prise mâle (2.1, 2.1') et leurs premières extrémités de prise femelle (3.1, 3.1') forment un plan.

14. Agencement selon la revendication 13, **caractérisé en ce que** des moyens (33) sont prévus pour une liaison allégée des prises mâles (2, 2') et des prises femelles (3, 3') ainsi que pour assurer l'état accouplé et/ou **en ce que** les moyens sont formés par un dispositif à levier (33) ou par un entraînement et/ou **en ce qu'**un dispositif de centrage (30, 31, 32) est prévu, qui s'oppose au basculement des éléments d'accouplement mâles/femelles (2,2', 3,3') l'un contre l'autre.
